# EUROPÄISCHE PATENTSCHRIFT

(11) **EP 2 060 526 B1**
(45) Veröffentlichungstag und Bekanntmachung des Hinweises auf die Patenterteilung: **18.08.2010**
(21) Anmeldenummer: 08019821.1
(22) Anmeldetag: 13.11.2008
(51) Int. Cl.: B65H 75/40, B65H 75/44

(54) **Mobile Transportvorrichtung zur Aufnahme eines Stranges**
Mobile transportation device for winding an elongated element
Dispositif de transport mobile destiné à l'enroulement d'un élément allongé

(30) Priorität: 16.11.2007 DE 102007055050; 16.11.2007 DE 102007055080
(43) Veröffentlichungstag der Anmeldung: 20.05.2009
(73) Patentinhaber: Wilhelm, Hepperle, 89198 Westestetten (DE)
(72) Erfinder: Wilhelm, Hepperle, 89198 Westestetten (DE)
(74) Vertreter: Schmidt, Sven Hendrik

(56) Entgegenhaltungen:
- DE-A1- 10 020 013
- JP-A- 2005 350 243
- JP-U- 3 130 272
- US-A- 2 463 192
- US-A- 3 227 392
- US-A1- 2006 138 270

## Beschreibung

Die Erfindung betrifft eine mobile Transportvorrichtung zur Aufnahme eines Stranges, insbesondere eines Wasserschlauches oder eines elektrischen Kabels, insbesondere Verlängerungskabels, im aufgerollten Zustand.

Eine mobile Transportvorrichtung, wie sie die vorliegende Erfindung gemäß einer Ausführungsform betrifft, dient zur Aufnahme von Gartenschläuchen und wird auch als Schlauchständer oder Schlauchwagen bezeichnet, je nachdem ob Räder vorgesehen sind oder nicht. Diese mobile Transportvorrichtung weist eine Trommel auf, auf welche der Gartenschlauch aufgewickelt werden kann. Je nachdem, wie viele Meter Gartenschlauch die Transportvorrichtung aufnehmen soll, ist die Trommel mit einer mehr oder minder ausgedehnten Breite versehen, wobei der Durchmesser der Trommel in der Regel relativ gleich ist.

Eine andere Ausführungsform, welche die vorliegende Erfindung betrifft, ist eine sogenannte Kabeltrommel. Auch eine solche Kabeltrommel, die in der Regel der Aufnahme eines elektrischen Verlängerungskabels dient, weist eine Trommel auf, auf welche das Kabel aufgewickelt wird. Auch hier unterscheiden sich die verschiedenen Trommeln in der Regel hinsichtlich ihrer Breite, um ein mehr oder minder langes Kabel aufnehmen zu können. Der Durchmesser ist wiederum relativ konstant.

Die meisten mobilen Transportvorrichtungen zur Aufnahme eines Stranges der eingangs genannten Art werden beispielsweise in Baumärkten oder sonstigen Warenhäusern zu einem relativ geringen Preis zum Kauf angeboten. Für die Hersteller solcher Transportvorrichtungen ist es daher wichtig, dass diese Transportvorrichtungen kostengünstig hergestellt, gelagert und transportiert werden können. Ferner ist zu beachten, dass diese Transportvorrichtungen in der Regel in Form eines Sets verkauft werden, bei welchem der aufzunehmende Strang, beispielsweise das Verlängerungskabel oder der Gartenschlauch, bereits auf der Trommel aufgewickelt ist und in diesem Zustand konfektioniert wird und zum Verkauf angeboten wird.

Ein entscheidender Faktor, um eine entsprechende mobile Transportvorrichtung kostengünstig dem Endverbraucher anbieten zu können, ist demnach die Möglichkeit eines kostengünstigen Transports sowie einer kostengünstigen Zwischenlagerung. Dies bedingt wiederum, dass in einem Fahrzeug oder in einem Lager möglichst viele entsprechende Transportvorrichtungen gleichzeitig transportiert beziehungsweise gelagert werden können. Hieraus folgt, dass das Lagervolumen beziehungsweise Transportvolumen der mobilen Transportvorrichtungen entsprechend gering ausfallen soll. Ein solches kleines Transport- und Lagervolumen hat auch Vorteile für den Verbraucher, der die mobile Transportvorrichtung mit seinem Gartenschlauch oder seinem Verlängerungskabel so leichter verstauen kann.

Es sind verschiedene Lösungen vorgeschlagen worden, um das Transportvolumen von gattungsgemäßen mobilen Transportvorrichtungen, insbesondere von Schlauchständem oder Schlauchwagen, zu minimieren. Beispielsweise beschreibt die WO 2005/108267 A2 einen Schlauchwagen und einen Schlauchständer, die jeweils eine Trommel zur Aufnahme des Schlauches aufweisen, die zum Transport teilweise zusammengeklappt werden kann. Ferner wird die Trommel in einem zusammenschiebbaren oder zusammenverschwenkbaren Gestell gelagert, um das Transportvolumen weiter zu reduzieren. Ein Nachteil der gezeigten Schlauchständer und Schlauchwagen liegt jedoch darin, dass diese in ihrer volumenreduzierten Position keinen Schlauch mehr aufnehmen können, da der Aufnahmeraum der Trommel durch die umgeklappten Teile der Trommel versperrt wird. Ein weiterer Nachteil ist darin zu sehen, dass die umklappbaren Teile der Trommel eine erhebliche Mindestbreite der Trommel voraussetzen, was wiederum das Transportvolumen der Trommel erhöht und nur bei Trommeln, die Schläuche in vielen Windungen nebeneinander aufnehmen sollen, weniger nachteilig ist.

Die Offenlegungsschrift DE 10 2006 008 522 A1 beschreibt eine Vorrichtung zum Aufwickeln eines Schlauches mit verstellbaren Füßen, wobei die Vorrichtung jedoch keine Trommel aufweist und somit nach einem anderen Prinzip als die vorliegende Erfindung arbeitet.

Das Patent US 5 901 730 beschreibt einen Schlauchwagen für Gartenschläuche, welcher ebenfalls ein zusammenklappbares Gestell aufweist. Auch dieser Schlauchwagen ist jedoch nicht geeignet, im zusammengeklappten Zustand, das heißt in der volumenreduzierten Position des Gestells, einen Schlauch aufzunehmen und verfügt ferner über eine erhebliche Breite auch im volumenreduzierten Zustand des Gestells.

Ein weiterer zusammenklappbarer Schlauchwagen wird in der Patentanmeldung US 2006/0049295 A1 beschrieben. Auch bei diesem Schlauchwagen ergeben sich die zuvor beschriebenen Nachteile.

Eine herkömmliche Kabeltrommel wird in der Gebrauchsmusterschrift DE 20 2004 017 665 U1 offenbart. Die Trommel weist zwei einzelne Trommelteile auf, die zum volumenreduzierten Transport auseinanderziehbar und umgekehrt aufeinandersteckbar sind, wodurch sich die Erstreckung der Trommel in Axialrichtung verringert. Auch diese Kabeltrommel ist jedoch nicht in der Lage, im volumenreduzierten Zustand ein Kabel aufzunehmen.

Eine weitere mobile Transportvorrichtung für Stränge wird in der Patentanmeldung US 2006/0138270 A1 beschrieben. Diese Transportvorrichtung ist zwar in der Lage, auch im zusammengeschobenen Zustand ihres Gestells den Strang, beispielsweise ein Kabel, im durch die Trommel gebildeten Aufnahmeraum aufzunehmen. Allerdings ist die Transportvorrichtung insgesamt sehr sperrig, und zwar auch in der volumenreduzierten Position. Gleiches gilt für die Transportvorrichtung für Kabeltrommeln gemäß der europäischen Patentschrift EP 0 906 240 B1.

Das Dokument US 3 227 392 A beschreibt eine mobile Transportvorrichtung mit den im Oberbegriff von Anspruch 1 zusammengefassten Merkmalen. In der volumenreduzierten Position des Gestells ragt dieses immer noch deutlich über den Umfang der Trommel in einer Richtung heraus und führt somit zu einem länglichen, quaderförmigen Packmaß von erheblicher Länge. Auch die Gestelle gemäß der Dokumente JP 2005 350 243 A und US 2 463 192 A beschreiben Transportvorrichtungen mit Gestellen, die in der volumenreduzierten Position in wenigstens einer Richtung deutlich über die Trommel herausragen und zu einer Länge führen, die im Hinblick auf den Transport und die Lagerung nicht optimiert ist.

Der vorliegenden Erfindung liegt die Aufgabe zugrunde, eine mobile Transportvorrichtung zur Aufnahme eines Stranges, insbesondere eines Wasserschlauches oder eines elektrischen Kabels, beispielsweise Verlängerungskabels, im aufgerollten Zustand zur Verfügung zu stellen, welche einfach und kostengünstig herstellbar ist und zur deutlichen Reduzierung der Transport- und Lagerkosten sowie des notwendigen Verstauraumes bei dem Benutzer beiträgt.

Die erfindungsgemäße Aufgabe wird durch eine mobile Transportvorrichtung mit den Merkmalen von Anspruch 1 gelöst. In den abhängigen Ansprüchen sind vorteilhafte und besonders zweckmäßige Ausgestaltungen der Erfindung angegeben.

Im Einzelnen weist die erfindungsgemäße mobile Transportvorrichtung zur Aufnahme eines Stranges, insbesondere eines Wasserschlauches, zum Beispiel Gartenschlauches, oder elektrischen Verlängerungskabels im aufgerollten Zustand eine Trommel auf, die auf einem Gestell über einer Drehachse drehbar gelagert ist. Die Trommel umfasst einen Kern und einen den Kern umschließenden Aufnahmeraum. In dem Aufnahmeraum kann der Strang, aufgewickelt auf den Kern aufgenommen werden, und zwar sowohl in einer Gebrauchsposition der Transportvorrichtung als auch in einer volumenreduzierten Position der Transportvorrichtung. Die Erfindung betrifft dabei sowohl die mobile Transportvorrichtung als solche als auch die Transportvorrichtung zusammen mit dem auf der Trommel aufgewickelten Strang.

Das Gestell weist wenigstens einen Bügel auf, der aus einer Gebrauchsposition in eine volumenreduzierte Position verlagerbar ist. Der Bügel dient dazu, in seiner Gebrauchsposition die Trommel stehend auf einer Unterlage, insbesondere dem Boden, zu tragen, und/oder, wenn er mit wenigstens einem Rad versehen ist, zum Fahren der Transportvorrichtung.

Die Erfindung ist durch die besondere Position des wenigstens einen Bügels, in der Regel mehrerer sich entsprechender Bügel, in seiner/ihrer volumenreduzierten Position und in seiner/ihrer Gebrauchsposition gekennzeichnet. So ist der wenigstens eine Bügel in seiner volumenreduzierten Position in einer Draufsicht in Richtung der Drehachse auf die Trommel gesehen vollständig innerhalb eines Rechteckes angeordnet, von welchem wenigstens zwei sich gegenüberliegende Seiten tangential zum äußeren Umfang der Trommel verlaufen. Ferner erstreckt sich der wenigstens eine Bügel in seiner volumenreduzierten Position in einer Seitenansicht senkrecht zur Drehachse der Trommel seitlich entlang der Trommel. Dabei kann er mit einem vorbestimmten Abstand zur Trommel oder im Wesentlichen oder vollständig anliegend an der Trommel angeordnet sein.

Die sich gegenüberliegenden genannten Seiten des Rechteckes, welches auch als rechteckige Hüllkontur bezogen auf den in der Regel kreisrunden äußeren Umfang der Trommel bezeichnet werden könnte, berühren vorteilhaft den äußeren Umfang der Trommel oder sind mit einem vorgegebenen, geringen Abstand gegenüber dem äußeren Umfang positioniert.

In seiner Gebrauchsposition ist der wenigstens eine Bügel erfindungsgemäß relativ zu der volumenreduzierten Position in Richtung der Drehachse der Trommel weg von der Trommel verlagert, man könnte auch sagen aus einer seitlich an der Trommel anliegenden Ebene heraus verlagert, so dass die Transportvorrichtung gegen seitliches Umkippen durch den wenigstens einen verlagerten Bügel abgestützt wird. Der Begriff "seitliches Umkippen" bezieht sich dabei auf die Seitenansicht senkrecht zur Drehachse der Trommel.

Alle Bauteile der mobilen Transpoflvorrichtung sind in der volumenreduzierten Position vollständig innerhalb des Rechteckes positioniert.

Das Rechteck ist ein Quadrat, bei welchem alle vier Seiten in der Draufsicht in Richtung der Drehachse der Trommel tangential zum äußeren Umfang der Trommel verlaufen und insbesondere den äußeren Umfang der Trommel berührend oder mit einem vorgegebenen geringen Abstand zu diesem positioniert sind.

Gemäß einer Ausführungsform erstreckt sich der wenigstens eine Bügel in seiner volumenreduzierten Position parallel zur seitlichen Oberfläche der Trommel, insbesondere im Wesentlichen anliegend an dieser.

Vorteilhaft weist die Transportvorrichtung, insbesondere als Bauteil des Gestells, einen ausfahrbaren Griff auf, der ebenfalls aus einer Gebrauchsposition in eine volumenreduzierte Position und wieder zurück verbringbar ist. In seiner Gebrauchsposition ragt der ausfahrbare Griff nach oben über die Trommel heraus, und in seiner volumenreduzierten Position ist der Griff vollständig innerhalb des genannten Rechteckes, insbesondere des genannten Quadrates, angeordnet.

Um ein besonders leichtes Verbringen der Transportvorrichtung aus der volumenreduzierten Position in die Gebrauchsposition und umgekehrt zu ermöglichen, ist der Griff vorteilhaft derart betätigend an dem wenigstens einen Bügel angeschlossen, dass ein Verbringen des Griffes aus seiner volumenreduzierten Position in seine Gebrauchsposition ein automatisches Verlagern des Bügels aus seiner volumenreduzierten Position in seine Gebrauchsposition bewirkt und umgekehrt. Dies kann beispielsweise dadurch erreicht werden, dass der Griff translatorisch oder rotatorisch aus seiner volumenreduzierten Position in seine Gebrauchsposition verschiebbar ist und eine dabei rotierende und/oder sich dabei verschiebende Oberfläche aufweist, die in einem Reibeingriff oder formschlüssigen, insbesondere verzahnten Eingriff, oder sonstigen kraftübertragendem Eingriff mit einer Gegenoberfläche des wenigstens einen Bügels steht, so dass die Verschiebung des Griffes eine Verschiebung, insbesondere eine translatorische oder rotatorische Verschiebung, des Bügels bewirkt. Insofern mehrere entsprechende Bügel vorgesehen sind, wird in der Regel ein einziger verschiebbarer Griff die Bewegung aller Bügel in ihre Gebrauchsposition bewirken. Auch das Verbringen des oder der Bügel in die volumenreduzierte Position wird entsprechend durch Verbringen des Griffes in die volumenreduzierte Position bewirkt.

Besonders vorteilhaft wird der wenigstens eine Bügel des Gestells beim Verbringen aus seiner volumenreduzierten Position in seine Gebrauchsposition in einer zweiten Richtung, nämlich in einer Richtung senkrecht zur Drehachse der Trommel weg von der Trommel verlagert und stützt so die Transportvorrichtung gegen seitliches Umkippen betrachtet in der Draufsicht in Richtung der Drehachse ab. Bei einer solchen Verlagerung des wenigstens einen Bügels oder der Vielzahl von Bügel in zwei Richtungen beim Verbringen aus der volumenreduzierten Position in die Gebrauchsposition wird die Standfläche der mobilen Transportvorrichtung in zwei, in der Regel senkrecht zueinander verlaufenden Richtungen vergrößert. Dies kann beispielsweise dadurch erreicht werden, dass der wenigstens eine Bügel über einer Drehachse seitlich an der Trommel verschwenkbar ist, wobei diese Drehachse in einer Ebene senkrecht zur Drehachse der Trommel und schräg zu einer Achssenkrechten auf der Drehachse der Trommel, die innerhalb dieser Ebene positioniert ist, verläuft.

Besonders vorteilhaft steht der für die Trommel gebildete Aufnahmeraum für den aufgewickelten Strang stets uneingeschränkt zur Verfügung, das heißt sowohl in der Gebrauchsposition aller verlagerbaren Bauteile als auch in der volumenreduzierten Position aller verlagerbaren Bauteile. Besonders vorteilhaft wird das Volumen dieses Aufnahmeraumes in keiner Position vermindert.

Die erfindungsgemäße mobile Transportvorrichtung ermöglicht eine erhebliche Reduzierung des Transportvolumens beziehungsweise des Verpackungsmaßes der Transportvorrichtung im volumenreduzierten Zustand. Wenn beispielsweise die Trommel eine Aufnahmekapazität für einen 20 m langen ½ Zoll Wasserschlauch aufweist, beispielsweise mit einem äußeren Trommeldurchmesser von 385 mm und einer Trommelbreite von 137 mm, wobei sich die Breite beispielsweise aus einer Breite des Aufnahmeraumes von 57 mm, einer beidseitigen Wandung der Trommel von jeweils 20 mm und einer Breite des Gestells auf beiden Seiten von jeweils 20 mm zusammensetzt, so ist es möglich, ein quaderförmiges Transportvolumen beziehungsweise ein Verpackungsmaß von maximal 400 mm x 400 mm x 150 mm oder sogar von maximal 400 mm x 400 mm x 140 mm zu erreichen, innerhalb von welchem die mobile Transportvorrichtung vollständig untergebracht werden kann. Dieses Verpackungsmaß weist ein mindestens 60 % kleineres Volumen als herkömmlich auf dem Markt angebotenen, im Wesentlichen fertigmontierte Transportvorrichtungen für Wasserschläuche auf.

Eine solche erfindungsgemäße mobile Transportvorrichtung mit minimalem Transportvolumen im fertigmontierten Zustand (gegebenenfalls muss an die Trommel noch eine Handkurbel aufgesteckt werden beziehungsweise ist eine solche Handkurbel klappbar vorgesehen), insbesondere mit einem Volumen von maximal 400 mm x 400 mm x 200 mm oder vorteilhaft von maximal 400 mm x 400 mm x 150 mm, kann in einer Vielzahl seitlich auf der Trommel liegend auf einer Palette, insbesondere Europalette mit einer Aufnahmefläche von 800 mm x 1200 mm transportiert und gelagert werden. Wenn das genannte Verpackungsmaß nicht überschritten wird, ist es beispielsweise möglich, sechs erfindungsgemäße mobile Transportvorrichtungen seitlich auf der Trommel liegend und somit mit einer Höhe von weniger als 300 mm, insbesondere weniger als 150 mm, nebeneinander, das heißt innerhalb einer Ebene, auf der Europalette zu lagern. Aufgrund der äußerst geringen Höhe können ferner eine Vielzahl solcher Ebenen von jeweils sechs Transportvorrichtungen übereinander gestapelt werden. Das bedeutet in der Praxis, dass gegenüber herkömmlich 8 bis 12 Transportvorrichtungen pro Palette bei einer Palettenhöhe von 1200 mm 48 Transportvorrichtungen bei einer angenommenen Gesamtbreite von 150 mm auf der Palette Platz finden, das heißt mindestens die vierfache Stückzahl gegenüber herkömmlichen Ausführungen.

Hinsichtlich der Verlagerbarkeit des mindestens einen Bügels zwischen seiner volumenreduzierten Position und seiner Gebrauchsposition sollen beispielhaft nachfolgend drei Ausführungsformen genannt werden.

Gemäß einer ersten Ausführungsform ist der wenigstens eine Bügel als Verschwenkbügel ausgeführt, der verschwenkbar am Gestell angeschlossen ist und dessen Verschwenkachse (Drehachse) im Wesentlichen rechtwinklig zur Drehachse der Trommel verläuft. Wenn bei dieser Ausführungsform Räder an dem wenigstens einen Verschwenkbügel angeschlossen sind, so können diese derart positioniert oder hinsichtlich ihrer Abrollrichtung verdrehbar angeordnet sein, dass die Abzugsrichtung des Stranges beim Abwickeln von der Trommel rechtwinklig zur Drehachse der Räder ausgerichtet ist, was die Standfestigkeit der Transportvorrichtung beim Abziehen des Stranges erhöht. Auch ist es möglich, die Räder mit ihrer Drehachse parallel zur Drehachse der Trommel anzuordnen, was ein Verschwenken der Räder in ihre Abrollrichtung beim Verbringen von der volumenreduzierten Position in die Gebrauchsposition und umgekehrt vermeidet.

Bei der zweiten Ausführungsform ist wiederum wenigstens ein Verschwenkbügel verschwenkbar am Gestell angeordnet, wobei die Verschwenkachse (Drehachse) parallel zur Drehachse der Trommel positioniert ist. Um dabei die erfindungsgemäße Verbreiterung der Standfläche in Richtung der Drehachse der Trommel in der Gebrauchsposition des Bügels zu erreichen, kann der Bügel beispielsweise an seinem unteren, abstützenden Ende nach außen verdrehbare Füße aufweisen. Zusätzlich oder alternativ wird der Bügel bei seiner Verschwenkung über die Drehachse, die achsparallel zur Drehachse der Trommel angeordnet ist, auch über eine Drehachse senkrecht zur Drehachse der Trommel verschwenkt, beispielsweise mittels einer Kulissenführung. Diese Kulissenführung kann beispielsweise durch das Gestell zur Verfügung gestellt werden.

Die dritte Ausführungsform weist Bügel in Form von Schiebebügeln auf, welche insbesondere längsverschiebbar sind, beispielsweise senkrecht zur Drehachse der Trommel beziehungsweise in einer Ebene senkrecht zur Drehachse der Trommel und vorteilhaft zudem um ihre Längsachse drehbar angeordnet sind, um die erfindungsgemäße Verbreiterung der Standfläche in Richtung der Drehachse der Trommel zu erreichen. Hierzu können sie mit flächigen Füßen versehen sein, die seitlich von dem wenigstens einen Schiebebügel abstehen oder in eine seitlich abstehende Position verschwenkbar sind. Bei feststehenden flächigen Füßen sind diese vorteilhaft in der volumenreduzierten Position in Richtung zur Trommelmitte gerichtet oder parallel zu den Seitenflächen der Trommel gerichtet, und in der Gebrauchsposition sind diese vorteilhaft weg von der Trommel seitlich nach außen gerichtet.

Besonders vorteilhaft sind die Bauteile, welche zwischen der volumenreduzierten Position und der Gebrauchsposition bewegbar sind, insbesondere der wenigstens eine Bügel des Gestells, in der volumenreduzierten Position und/oder in der Gebrauchsposition arretierbar. Dies kann beispielsweise durch Vorsehen einer lösbaren Rastverbindung erreicht werden.

Bei Vorsehen von verschwenkbaren Bügeln liegt die Drehachse der Verschwenkung vorteilhaft außerhalb der Mittel der Trommel, was eine größere Länge des oder der Verschwenkbügel ermöglicht. Wenn die Drehachse der Verschwenkung des wenigstens einen Bügels unterhalb der Drehachse der Trommel angeordnet ist, führt dies zu dem Vorteil, dass der Bodenabstand der Trommel in der Gebrauchsposition des Bügels erhöht wird, da der vergleichsweise längere Bügel mit seinem größten Teil nach unten über die Trommel hinweg herausragt. Die erhöhte Positionierung der Trommel ist vorteilhaft hinsichtlich der Bedienung der Transportvorrichtung, insbesondere beim Aufwickeln und Abwickeln des Stranges durch drehendes Antreiben der Trommel, insbesondere mittels einer vorgesehenen Handkurbel, weil der Benutzer sich nicht mehr so tief bücken muss. Zusätzlich oder alternativ kann die Handkurbel außerhalb der Drehachse der Trommel und zwar oberhalb von dieser positioniert sein und über ein Getriebe in einer Triebverbindung mit der Trommel stehen.

Die Erfindung soll nachfolgend anhand der Figuren exemplarisch erläutert werden.

Es zeigen:
- Figur 1: eine erste Ausführungsform der Erfindung mit Verschwenkbügeln, die über eine Drehachse senkrecht zur Drehachse der Trommel verschwenkbar sind;
- Figur 2: eine zweite erfindungsgemäße Ausführungsform mit Verschwenkbügeln, die über Drehachsen parallel zur Drehachse der Trommel verschwenkbar sind;
- Figur 3: eine Ausführungsform mit nur einem mehrgliedrigen Verschwenkbügel auf nur einer Seite der 1 Trommel;
- Figur 4: eine weitere Ausführungsform mit einem mehrgliedrigen Verschwenkbügel auf nur einer Seite der Trommel;
- Figur 5: eine Ausführungsform mit Schiebebügeln;
- Figur 6: eine weitere Ausführungsform mit Verschiebebügeln;
- Figur 7: eine Ausführungsform mit einem die Trommel U-förmig umschließenden Bügel zur Verbindung der beidseits der Trommel angeordneten Teile des Gestells;
- Figur 8: eine Ausführungsform, bei welchem die beidseits der Trommel angeordneten Gestellteile über eine Verbindung innerhalb des Kerns der Trommel drehfest aneinander angeschlossen sind;
- Figur 9: eine Ausführungsform mit verschwenkbaren Bügeln, welche beim Verbringen in die Gebrauchsposition die Standfläche der Transportvorrichtung in zwei Richtungen vergrößern;
- Figur 10: eine mögliche Ausführungsform, bei welcher der wenigstens eine Verschwenkbügel durch Einschieben und Herausziehen eines Griffes der Transportvorrichtung betätigt wird.

In der Figur 1 ist eine mögliche Ausführungsform einer erfindungsgemäßen mobilen Transportvorrichtung in einer Seitenansicht und einer Draufsicht gezeigt. Man erkennt die Trommel 4, die drehbar auf dem Gestell 5 über der Drehachse 1 gelagert ist. Das Drehen der Trommel 4 kann mittels der Handkurbel 6 bewirkt werden.

Die Trommel 4 weist einen Kern 10 auf, auf welchem der Strang, beispielsweise ein Wasserschlauch (Gartenschlauch) oder ein Elektrokabel, aufgewickelt wird. Der Kern 10 weist einen Außendurchmesser Dk auf.

Vom Kern 10 stehen die Seitenteile der Trommel 4 derart radial nach außen ab, dass durch einen U-förmigen Querschnitt der Aufnahmeraum 11 der Trommel 4 für den auf den Kern aufzuwickelnden Strang gebildet wird. Der Außendurchmesser des Aufnahmeraums 11, der dem Außendurchmesser der Trommel 4 entspricht, ist mit DM bezeichnet.

Das Gestell 5 weist zwei verlagerbare Bügel 2, 3 auf, die über jeweils eine Drehachse 9, die vorliegend unterhalb der Drehachse 1 der Trommel 4 und senkrecht zu dieser angeordnet sind, verschwenkbar sind, und zwar zwischen einer Gebrauchsposition 15 unterhalb der Trommel 4 und einer volumenreduzierten Position 16 seitlich an den flächigen Seitenteilen der Trommel 4.

Im gezeigten Ausführungsbeispiel sind auf jeder flächigen Seite der Trommel 4 zwei über einen Querriegel 12; der entlang der Drehachse 9 verläuft, miteinander verbundene Bügel 2, 3 vorgesehen. Dabei tragen die Bügel 2 jeweils ein Rad 7, über welches die gesamte mobile Transportvorrichtung in der dargestellten Richtung Z gefahren werden kann. Die Bügel 3 können beispielsweise frei von Rädern als reine Standbügel ausgeführt sein. Selbstverständlich ist es auch möglich, zusätzlich die Bügel 3 mit einem Rad zu versehen oder gänzlich auf Räder zu verzichten.

Das Gestell 5 weist ferner einen Griff 8 auf, der ebenfalls aus einer volumenreduzierten Position 16 in eine Gebrauchsposition 15 verbringbar ist. Insbesondere lässt sich der Griff 8 seitlich außen auf der Seitenfläche der Trommel 4 parallel zu dieser nach oben über die Trommel 4 hinaus verschieben. Ferner ist ein Wassereinlass w1 sowie eine Wasserzuführung w2 zum auf der Trommel 4 aufgewickelten Wasserschlauch vorgesehen, wenn die Transportvorrichtung als Schlauchwagen oder Schlauchständer ausgebildet ist. Bei Ausbildung als Kabeltrommel sind entsprechende elektrische Anschlüsse vorgesehen.

Dadurch, dass die Drehachse 9 der Bügel 2, 3 unterhalb der Drehachse 1 der Trommel 4 angeordnet sind, ergibt sich ein Bodenabstand der Trommel 4 im aufgestellten Zustand, das heißt, wenn die Bügel 2, 3 in ihre Gebrauchsposition 15 verbracht sind, von ca. dem doppelten Abstand x zwischen der Drehachse 1 der Trommel 4 und der Drehachse 9 der Bügel 2, 3. Somit kann ein erheblicher Abstand x1 der Drehachse 1 der Trommel 4 zum Boden erreicht werden.

Der Griff 8 kann bis zu einem Abstand Xg oberhalb der Trommel 4 ausgezogen werden, so dass insgesamt die Handhabung der mobilen Transportvorrichtung ergonomisch günstig ist. Der Abstand Xg beziehungsweise die Länge des ausziehbaren Griffes 8 kann beispielsweise dem Außendurchmesser DM der Trommel 4 entsprechen.

Wenn nun der Griff 8 sowie die Bügel 2, 3 in ihre jeweilige volumenreduzierte Position 16 verbracht sind, so sind alle Bauteile der Transportvorrichtung innerhalb eines Rechteckes 17, vorliegend mit einer Seitenlänge, welche dem Außendurchmesser der Trommel 4 entspricht, angeordnet. Gleichzeitig liegen alle Bauteile, wie man links in der Figur 1 in der dort gezeigten Seitenansicht erkennt, eng außen auf der Trommel 4 an. Somit wird ein Lagervolumen erreicht, das eine Höhe B (Breite im hochkant gestellten Zustand), wie dargestellt, und die Fläche des Rechteckes 17 aufweist.

Wenn nun die Transportvorrichtung im volumenreduzierten Zustand gelagert werden soll, so erfolgt dies vorteilhaft flächig aufliegend, so dass in einer Draufsicht von oben die Hüllkontur des Rechteckes 17 erkennbar ist. Wenn die Seitenlänge des Rechteckes 17 400 mm beträgt, können beispielsweise sechs Transportvorrichtungen nebeneinander auf einer Europalette gelagert werden, in einer Matrix von 2 x 3.

Wie in der Figur 1 dargestellt, sind die Räder 7 vorteilhaft drehbar um die Längsachse des Bügels 2 an diesem angeschlossen, so dass sie in der volumenreduzierten Position parallel zu den Seitenteilen der Trommel 4 ausgerichtet sind und flach an einem Seitenteil anliegen, wohingegen sie in der Gebrauchsposition 15 senkrecht zu den Seitenteilen angeordnet sind.

Um die verschiedenen Bauteile, wie die Bügel 2, 3 und den Griff 8 in ihrer Gebrauchsposition 15 und/oder volumenreduzierten Position 16 zu fixieren, kann eine Arretierung vorgesehen sein, wie sie beispielsweise durch die Arretierung 13 angedeutet ist.

In der Figur 2 erkennt man eine alternative Ausgestaltung der Erfindung. Für die sich entsprechenden Bauteile werden sich entsprechende Bezugszeichen verwendet.

Bei dieser gezeigten Ausführungsform sind die Bügel 2, 3 über jeweils einer Drehachse 14, die in Richtung der Drehachse der Trommel 4 verläuft, aus ihrer Gebrauchsposition 15 in ihre volumenreduzierte Position 16 und zurück verschwenkbar. Bei dem gezeigten Ausführungsbeispiel ist der Bügel 2, welcher wiederum Räder 7 trägt, ferner über die Drehachse 9, die senkrecht zur Drehachse der Trommel 4 verläuft, verschwenkbar, um eine Spreizung der Standfläche der Trommel auf die dargestellte Breite n1 zu erreichen.

Wie man sieht, ist der Bügel 3, der vorliegend nur über einer Drehachse 14 verschwenkbar angeordnet ist, zusätzlich um seine Längsachse verdrehbar oder weist einen verdrehbaren Fuß auf, um die Standfläche n des Bügels 3 beziehungsweise dessen Fußes im Gebrauchszustand 15 nach außerhalb der Fläche unmittelbar unter der Trommel 4 zu verlagern.

Um das Verschwenken des Bügels 2 über die Drehachse 9 zu erreichen, kann beispielsweise eine Kulissenführung 18 vorgesehen sein, die insbesondere durch das Gestell 5 gebildet wird.

Auch bei der gezeigten Ausführungsform können jeweils mehrere Bügel 2 und 3 auf jeder Seite der Trommel 4 vorgesehen sein und wahlweise mit oder ohne Rad 7 ausgeführt sein.

Die Figur 3 zeigt einen mehrfach klappbaren Bügel 2, der im eingeklappten Zustand wieder vollständig innerhalb des Rechteckes 17, das wiederum als Quadrat ausgeführt ist, positioniert ist und im ausgeklappten Zustand einen vorgegebenen Abstand der Trommel 4 vom Boden bewirkt sowie die Standfläche der Transportvorrichtung über die Breite B in der volumenreduzierten Position 16 hinaus vergrößert, betrachtet in der Seitenansicht senkrecht auf die Drehachse der Trommel 4.

Die Figur 4 zeigt eine weitere Ausführungsform mit mehreren über einen Querriegel 12 miteinander verbundenen Bügeln 2, die jeweils mehrteilig ausgeführt sind und in der volumenreduzierten Position 16 nur auf einer Seite der Trommel 4 angeordnet sind. Hinsichtlich der Standfläche gilt im Wesentlichen das zu der Figur 3 Gesagte.

Die Figur 5 zeigt eine Ausführungsform, bei welcher Bügel 2, 3 beidseits der Trommel 4 vorgesehen sind, die jeweils seitlich entlang der Trommel 4 verschiebbar angeordnet sind. Zusätzlich sind die Bügel 2, 3 um ihre Längsachse drehbar, um die Standfläche wiederum erfindungsgemäß über die Breite B im volumenreduzierten Zustand der Transportvorrichtung hinaus zu vergrößern.

Die Figur 6 zeigt eine weitere Ausführungsform mit verschiebbaren Bügeln 2, 3, wobei zusätzlich ein parallel zu den Bügeln 2, 3 verschiebbarer Griff 8 vorgesehen ist.

In den Figuren 7 und 8 sind zwei Möglichkeiten dargestellt, um die Teile des Gestells 5 beidseitig der Trommel 4 drehfest aneinander anzuschließen, um eine ausreichende Steifigkeit des Gestells 5 zu erreichen. So sind die beidseitig angeordneten Teile des Gestells 5 gemäß der Figur 7 über einen Bügel 19 miteinander verbunden, der die Trommel 4 auf ihrem äußeren Umfang umgreift. Selbstverständlich sollte der Bügel 19 möglichst eng an der Trommel 4 anliegen, um den volumenreduzierten Zustand nicht zu vergrößern. Gleichzeitig muss der Abstand groß genug sein, oder der Bügel 19 muss verschiebbar ausgeführt sein, um ein unerwünschtes Schleifen der Trommel 4 an diesem zu verhindern.

Gemäß der Figur 8 sind die beiderseitigen Teile des Gestells 5 über eine Verbindung 20, die durch die Mitte der Trommel 4, innerhalb des Kerns 10, geführt ist, insbesondere drehstarr miteinander verbunden. Diese Verbindung 20 kann beispielsweise als stehende Achse innerhalb der Trommel 4 ausgeführt sein. Die Handkurbel 6 ist in diesem Fall nach oben verlagert, was hinsichtlich der Ergonomie günstig ist. Die Handkurbel 6 steht über ein Getriebe 21 in einer Triebverbindung mit der Trommel 4, um diese drehend anzutreiben.

In der Figur 9 ist schematisch dargestellt, wie eine Verbreiterung der Standfläche der Transportvorrichtung durch Verbringen der Bügel 2, 3 in ihre Gebrauchsposition 15 in zwei Richtungen erreicht werden kann. So sind die Bügel 2, 3 über jeweils eine Drehachse 9 verschwenkbar, die in einer Ebene senkrecht zur Drehachse 1 verläuft und gleichzeitig schräg zu einer Achssenkrechten auf der Drehachse 1 der Trommel 4 verläuft. Dadurch wird zum einen die Breite der Standfläche b über die Breite B im volumenreduzierten Zustand der Transportvorrichtung vergrößert, als auch die Bereite b' über die Breite B', das heißt die Länge der Seiten des Rechteckes 17, hinaus verbreitert.

Die Bügel 2, 3 bilden demnach gegenüber einer Senkrechten einen ersten Winkel α und einen zweiten Winkel β, wobei die Winkel in senkrecht aufeinanderstehenden Ebenen, durch die die Senkrechte verläuft, aufgespannt sind.

In der Figur 10 ist eine Möglichkeit dargestellt, die Verschwenkung des Bügels 2 zwischen seiner volumenreduzierten Position 16 und seiner Gebrauchsposition 15 durch Verschieben des Griffes 8 zu bewirken. Hierzu weist der Griff 8 eine Verzahnung 22 oder dergleichen auf, die mit einer entsprechenden Verzahnung am Bügel 2 kämmt. Durch Verschieben des Griffes 8 wird auch die Verzahnung 22 nach Art einer Zahnstange verschoben und betätigt die Verzahnung des Bügels 2 nach Art eines Zahnrades.

## Patentansprüche

1. Mobile Transportvorrichtung zur Aufnahme eines Stranges, insbesondere eine Wasserschlauches oder elektrischen Verlängerungskabels, im aufgerollten Zustand;
1.1 mit einer Trommel (4), die auf einem Gestell (5) über einer Drehachse (1) drehbar gelagert ist, wobei
1.2 die Trommel (4) einen Kern (10) und einen den Kern (10) umschließenden Aufnahmeraum (11), in welchem der Strang aufgewickelt auf den Kern (10) durch die Trommel (4) aufgenommen werden kann, bereitstellt; und
1.3 das Gestell (5) wenigstens einen aus einer Gebrauchsposition (15) in eine volumenreduzierte Position (16) verlagerbaren Bügel (2, 3) aufweist, welcher in seiner Gebrauchsposition (15) die Trommel (4) stehend auf einer Unterlage oder dem Boden trägt und/oder zum Fahren der Transportvorrichtung über wenigstens ein an dem Bügel (2, 3) angeschlossenen Rad (7) ausgebildet ist; wobei
1.4 der wenigstens eine Bügel (2, 3) in seiner volumenreduzierten Position (16) in einer Draufsicht in Richtung der Drehachse (1) auf die Trommel (4) vollständig innerhalb eines Rechteckes (17) angeordnet ist, von welchem wenigstens zwei sich gegenüberliegende Seiten tangential zum äußeren Umfang der Trommel (4) verlaufen, und sich in einer Seitenansicht senkrecht zur Drehachse (1) der Trommel seitlich entlang der Trommel (4) erstreckt; und
in seiner Gebrauchsposition (15) gegenüber der volumenreduzierten Position (16) in Richtung der Drehachse (1) der Trommel (4) weg von der Trommel (4) verlagert ist und die Transportvorrichtung gegen seitliches Umkippen betrachtet in der Seitenansicht senkrecht auf die Drehachse (1) abstützt;
**dadurch gekennzeichnet, dass**
1.5 alle Bauteile der Transportvorrichtung in der volumenreduzierten Position (16) vollständig innerhalb eines Quadrates, bei welchem alle vier Seiten in der Draufsicht in Richtung der Drehachse (1) tangential zum äußeren Umfang der Trommel (4) verlaufen, positioniert sind und alle vier Seiten den äußeren Umfang der Trommel (4) berühren oder mit einem solchen vorgegebenen geringen Abstand zu diesem positioniert sind, dass die senkrecht aufeinanderstehenden Seiten eine Länge von maximal 410 mm oder von maximal 400 mm aufweisen.

2. Mobile Transportvorrichtung gemäß Anspruch 1, **dadurch gekennzeichnet, dass** eine Vielzahl von Bügeln (2, 3) vorgesehen ist, welche zwischen einer entsprechenden volumenreduzierten Position (16) und einer entsprechenden Gebrauchsposition (15) verlagerbar sind.

3. Mobile Transportvorrichtung gemäß einem der Ansprüche 1 oder 2, **dadurch gekennzeichnet, dass** der oder die Bügel (2, 3) in der volumenreduzierten Position (16) sich parallel zur seitlichen Oberfläche der Trommel (4), insbesondere im Wesentlichen anliegend an dieser, erstrecken.

4. Mobile Transportvorrichtung gemäß einem der Ansprüche 1 bis 3, **dadurch gekennzeichnet, dass** die Transportvorrichtung, insbesondere das Gestell (5), einen ausfahrbaren Griff (8) aufweist, der in seiner Gebrauchsposition (15) nach oben über die Trommel (4) herausragt und in seiner volumenreduzierten Position (16) vollständig innerhalb des genannten Rechteckes, insbesondere des Quadrates, angeordnet ist.

5. Mobile Transportvorrichtung gemäß Anspruch 4, **dadurch gekennzeichnet, dass** der Griff (8) derart betätigend an dem wenigstens einen Bügel (2, 3) angeschlossen ist, dass ein Verbringen des Griffes (8) aus seiner volumenreduzierten Position (16) in seine Gebrauchsposition (15) ein automatisches Verlagern des Bügels (2, 3) aus seiner volumenreduzierten Position (16) in seine Gebrauchsposition (15) bewirkt; wobei der Griff (8) translatorisch oder rotatorisch aus seiner volumenreduzierten Position (16) in seine Gebrauchsposition (15) verschiebbar ist und eine dabei rotierende oder sich verschiebende Oberfläche aufweist, die in einem Reibeingriff oder formschlüssigen, insbesondere verzahnten Eingriff mit einer Gegenoberfläche des wenigstens einen Bügels (2, 3) steht, so dass die Verschiebung des Griffes (8) eine Verschiebung, insbesondere translatorisch oder rotatorisch, des Bügels (2, 3) bewirkt.

6. Mobile Transportvorrichtung gemäß einem der Ansprüche 1 bis 5, **dadurch gekennzeichnet, dass** der wenigstens eine Bügel (2, 3) in seiner Gebrauchsposition (15) auch in einer Richtung senkrecht zur Drehachse (1) der Trommel (4) weg von der Trommel (4) gegenüber der volumenreduzierten Position (16) verlagert ist und die Transportvorrichtung so gegen seitliches Umkippen, betrachtet in der Draufsicht in Richtung der Drehachse (1), abstützt.

7. Mobile Transportvorrichtung gemäß Anspruch 6, **dadurch gekennzeichnet, dass** der wenigstens eine Bügel (2, 3) über eine Drehachse (9) seitlich an der Trommel (4) verschwenkbar ist, die in einer Ebene senkrecht zur Drehachse (1) der Trommel (4) und schräg zu einer Achssenkrechten auf der Drehachse (1) der Trommel (4) innerhalb dieser Ebene verläuft.

8. Mobile Transportvorrichtung gemäß einem der Ansprüche 1 bis 7, **dadurch gekennzeichnet, dass** der Aufnahmeraum (11) für den Strang in der Gebrauchsposition (15) aller verlagerbarer Bauteile und in der volumenreduzierten Position (16) aller verlagerbarer Bauteile uneingeschränkt zur Aufnahme des Stranges zur Verfügung steht.

9. Mobile Transportvorrichtung gemäß einem der Ansprüche 1 bis 8, **dadurch gekennzeichnet, dass** die Transportvorrichtung in der volumenreduzierten Position (16) aller verlagerbaren Bauteile innerhalb eines Quaders angeordnet ist, der eine Seitenlänge zweiter senkrecht aufeinander stehender Seiten von maximal 410 mm, insbesondere von maximal 400 mm, und eine Höhe von maximal 300 mm, insbesondere von maximal 150 mm oder 140 mm aufweist.

10. Mobile Transportvorrichtung gemäß einem der Ansprüche 1 bis 9, **dadurch gekennzeichnet, dass** die Trommel (4) mittels einer Handkurbel (6) drehend antreibbar ist, insbesondere über ein Getriebe (21) in einer Triebverbindung mit der Handkurbel (6) steht, und die Handkurbel (6) oberhalb der Drehachse der Trommel (4) positioniert ist.

11. Mobile Transportvorrichtung gemäß einem der Ansprüche 1 bis 10, **dadurch gekennzeichnet, dass** das Gestell (5) auf beiden Seiten der Trommel (4) Teile aufweist, die insbesondere drehfest aneinander angeschlossen sind.

12. Mobile Transportvorrichtung gemäß Anspruch 11, **dadurch gekennzeichnet, dass** die beidseits angeordneten Teile des Gestells (5) über einen Bügel (19) miteinander verbunden sind, der die Trommel (4) auf ihrem äußeren Umfang umgreift.

13. Mobile Transportvorrichtung gemäß einem der Ansprüche 11 oder 12, **dadurch gekennzeichnet, dass** die beidseits der Trommel (4) angeordneten Teile des Gestells (5) über eine Verbindung (20), die durch die Mitte der Trommel (4) innerhalb des Kerns (10) geführt ist, miteinander verbunden sind.

## Claims

1. Mobile transport apparatus to receive a strand, in particular a water hose or electrical extension cord, into a rolled up condition;
1.1 with a drum (4), which is mounted on a frame (5) to be able to rotate on an axle (1), wherein
1.2 the drum (4) comprises a core (10) and a receiving space (11) surrounding the core (10), in which the strand can be received through the drum (4) to be wound around the core (10); and
1.3 the frame (5) comprises at least one support (2, 3) that can be shifted from a position for use (15) into a space-saving position (16), which in its position for use (15) supports the drum (4) standing on a basis or on the ground and/or is formed to drive the transport apparatus by means of at least one wheel (7) connected to the support (2, 3); wherein
1.4 The at least one support (2, 3) is arranged in its space-saving position (16) completely within a rectangle (17) in an top view in the direction of the axle (1) towards the drum (4), of which at least two opposing sides run tangential to the outer circumference of the drum (4), and extend to the side along the drum (4) in a side view perpendicular to the axle (1) of the drum; and
is arranged in its position for use (15) away from the drum (4) in the direction of the axle (1) of the drum (4), in contrast to the space-saving position (16), and as seen in the side view the transport apparatus is supported perpendicularly upon the axle (1) against lateral tipping;
**characterized in that**
1.5 all components of the transport apparatus in the space-saving position (16) are positioned completely within a square, in which all four sides run tangential to the outer circumference of the drum (4) in an top view in the direction of the axle (1), and all four sides contact the outer circumference of the drum (4) or are positioned at such a specified small distance away from it, so that the sides standing perpendicular to one another comprise a length of at most 410 mm or of at most 400 mm.

2. Mobile transport apparatus according to claim 1, **characterized in that** a multiplicity of supports (2, 3) are provided, which may be shifted between an appropriate space-saving position (16) and an appropriate position for use (15).

3. Mobile transport apparatus according to one of the claims 1 or 2, **characterized in that** the support(s) (2, 3) extend parallel to the lateral surface of the drum (4) in the space-saving position (16), in particular essentially lying upon it.

4. Mobile transport apparatus according to one of the claims 1 to 3, **characterized in that** the transport apparatus, in particular the frame (5), comprises an extensible handle (8), which extends upwards above the drum (4) in its position for use (15) and is arranged completely within the aforementioned rectangle in its space-saving position (16), in particular within the square.

5. Mobile transport apparatus according to claim 4, **characterized in that** the handle (8) is attached to act in such a manner onto the at least one support (2, 3), so that shifting the handle (8) out of its space-saving position (16) into its position for use (15) automatically causes the support (2, 3) to shift out of its space-saving position (16) into its position for use (15); wherein the handle (8) can be moved translationally or rotationally out of its space-saving position (16) into its position for use (15), and comprises a hereby rotating or shifting surface, which stands in frictional or positive contact, in particular gearing meshing with an opposite surface of the at least one support (2, 3), so that the shifting of the handle (8) causes a movement, in particular translationally or rotationally, of the support (2, 3).

6. Mobile transport apparatus according to one of the claims 1 to 5, **characterized in that** the at least one support (2, 3) is also mounted in its position for use (15) in a direction perpendicular to the axle (1) of the drum (4) away from the drum (4) in comparison to the space-saving position (16), and so protects the transport apparatus against lateral tipping, as seen in the top view in the direction of the axle (1).

7. Mobile transport apparatus according to claim 6, **characterized in that** the at least one support (2, 3) can be pivoted laterally on the drum (4) by means of an axle (9), which runs in a plane perpendicular to the axle (1) of the drum (4) and runs inclined to an perpendicular axis onto the axle (1) of the drum (4) within this plane.

8. Mobile transport apparatus according to one of the claims 1 to 7, **characterized in that** receiving space (11) for the strand in the position for use (15) all movable components and in the space-saving position (16) all movable components are available without restrictions to receive the strand.

9. Mobile transport apparatus according to one of the claims 1 to 8, **characterized in that** the transport apparatus in the space-saving position (16) all movable components are arranged within a block, which comprises a side length of two sides standing perpendicular to one another of at most 410 mm, in particular of at most 400 mm, and a height of as most 300 mm, in particular of at most 150 mm or 140 mm.

10. Mobile transport apparatus according to one of the claims 1 to 9, **characterized in that** the drum (4) stands so that it can be driven to rotate by means of a hand crank (6), in particular by means of gears (21) in a driving connection with the hand crank (6), and the hand crank (6) is positioned above the axle of the drum (4).

11. Mobile transport apparatus according to one of the claims 1 to 10, **characterized in that** the frame (5) comprises components on both sides of the drum (4), which in particular are attached to one another to be fixed against rotation.

12. Mobile transport apparatus according to claim 11, **characterized in that** the components arranged on both sides of the frame (5) are connected to one another by means of a support (19), which surrounds the drum (4) about its outer circumference.

13. Mobile transport apparatus according to one of the claims 11 or 12, **characterized in that** the components of the frame (5) arranged on both sides of the drum (4) are connected to one another by means of a connection (20), which leads through the middle of the drum (4) within of the core (10).

## Revendications

1. Dispositif de transport mobile destiné à la réception d'un élément tubulaire, en particulier un tuyau d'eau ou un câble de prolongation électrique, en état d'enroulement;
1.1 avec un tambour (4) monté de manière à pouvoir tourner autour d'un axe de rotation (1) sur un bâti (5),
1.2 le tambour (4) disposant d'une âme (10) et d'un espace de réception (11) entourant l'âme (10), dans lequel l'élément tubulaire peut être enroulé autour de l'âme (10) par le tambour (4); et
1.3 le bâti (5) comportant au moins un étrier (2, 3) déplaçable d'une position d'utilisation (15) vers une position à encombrement réduit (16), lequel, dans sa position d'utilisation (15), supporte le tambour (4) verticalement sur un substrat ou sur le sol et/ou est réalisé avec moins une roue (7) raccordée à l'étrier (2, 3) pour le déplacement du dispositif de transport;
1.4 le ou les étriers (2, 3) étant, dans leur position à encombrement réduit (16), entièrement disposés à l'intérieur d'un rectangle (16), dont au moins deux côtés opposés s'étendent tangentiellement à la périphérie extérieure du tambour (4) en vue en élévation dans le sens de l'axe de rotation (1) du tambour (4), et s'étendent latéralement sur les côtés du tambour (4) en vue latérale perpendiculaire à l'axe de rotation (1) du tambour; et
étant, dans leur position d'utilisation (15), éloignés du tambour (4) par rapport à la position à encombrement réduit (16) dans le sens de l'axe de rotation (1) du tambour (4), et soutenant le dispositif de transport en empêchant un basculement latéral, en vue latérale perpendiculaire à l'axe de rotation (1);
**caractérisé**
1.5 en ce que tous les composants du dispositif de transport sont, dans sa position à encombrement réduit (16), entièrement disposés à l'intérieur d'un carré, dont les quatre côtés s'étendent tangentiellement à la périphérie extérieure du tambour (4) en vue en élévation dans le sens de l'axe de rotation (1), et touchent tous à la périphérie extérieure du tambour (4) ou sont positionnés à intervalle réduit de celles-ci, défini tel que les côtés consécutifs perpendiculaires présentent une longueur maximale de 410 mm ou une longueur maximale de 400 mm.

2. Dispositif de transport mobile selon la revendication 1, **caractérisé en ce qu'**il est prévu une pluralité d'étriers (2, 3) déplaçables entre une position à encombrement réduit (16) correspondante et une position d'utilisation (15) correspondante.

3. Dispositif de transport mobile selon l'une des revendications 1 ou 2, **caractérisé en ce que** le ou les étriers (2, 3), dans leur position à encombrement réduit (16), s'étendent parallèlement à la surface latérale du tambour (4), en particulier sensiblement contre celle-ci.

4. Dispositif de transport mobile selon l'une des revendications 1 à 3, **caractérisé en ce que** le dispositif de transport, en particulier le bâti (5), comporte une poignée (8) télescopique, laquelle s'élève au-dessus du tambour (4) dans sa position d'utilisation (15), et, dans sa position à encombrement réduit (16), est entièrement disposée à l'intérieur du rectangle, en particulier du carré susmentionné.

5. Dispositif de transport mobile selon la revendication 4, **caractérisé en ce que** la poignée (8) est raccordée pour actionnement à l'étrier ou aux étriers (2, 3) de telle manière qu'un déplacement, de la poignée (8) de sa position à encombrement réduit (16) vers sa position d'utilisation (15) entraîne un déplacement automatique de l'étrier (2, 3) de sa position à encombrement réduit (16) vers sa position d'utilisation (15); la poignée (8) étant déplaçable par translation ou par rotation de sa position à encombrement réduit (16) vers sa position d'utilisation (15) et présentant alors une surface en rotation ou en déplacement, qui est en prise par friction ou par correspondance de forme, en particulier par engrènement de denture, avec une surface opposée du ou des étriers (2, 3), si bien que le déplacement de la poignée (8) entraîne un déplacement, en particulier par translation ou par rotation, de l'étrier (2, 3).

6. Dispositif de transport mobile selon l'une des revendications 1 à 5, **caractérisé en ce que** le ou les étriers (2, 3) sont, dans leur position d'utilisation (15), également éloignés du tambour (4) par rapport à la position à encombrement réduit (16) dans un sens perpendiculaire à l'axe de rotation (1) du tambour (4), et soutiennent ainsi le dispositif de transport en empêchant un basculement latéral, en vue en élévation dans le sens de l'axe de rotation (1).

7. Dispositif de transport mobile selon la revendication 6, **caractérisé en ce que** le ou les étriers (2, 3) sont pivotants latéralement contre le tambour (4) autour d'un axe de rotation (9) s'étendant sur un plan perpendiculairement à l'axe de rotation (1) du tambour (4) et obliquement à une perpendiculaire axiale à l'axe de rotation (1) du tambour (4) à l'intérieur dudit plan.

8. Dispositif de transport mobile selon l'une des revendications 1 à 7, **caractérisé en ce que** l'espace de réception (11) pour l'élément tubulaire est disponible sans restriction pour le logement de l'élément tubulaire en position d'utilisation (15) de tous les composants déplaçables et en position à encombrement réduit (16) de tous les composants déplaçables.

9. Dispositif de transport mobile selon l'une des revendications 1 à 8, **caractérisé en ce que** le dispositif de transport est, en position à encombrement réduit (16) de tous les composants déplaçables, disposé à l'intérieur d'un parallélépipède présentant une longueur de côtés consécutifs perpendiculaires de 410 mm au maximum, en particulier de 400 mm au maximum, et une hauteur de 300 mm au maximum, en particulier de 150 mm ou de 140 mm au maximum.

10. Dispositif de transport mobile selon l'une des revendications 1 à 9, **caractérisé en ce que** le tambour (4) est entrainable en rotation au moyen d'une manivelle (6), en particulier par l'intermédiaire d'un engrenage (21) en liaison de transmission avec la manivelle (6), et **en ce que** la manivelle (6) est disposée au-dessus de l'axe de rotation du tambour (4).

11. Dispositif de transport mobile selon l'une des revendications 1 à 10, **caractérisé en ce que** le bâti (5) présente des pièces sur les deux côtés du tambour (4), lesquelles sont raccordées entre elles, en particulier de manière solidaire en rotation.

12. Dispositif de transport mobile selon la revendication 11, **caractérisé en ce que** les pièces du bâti (5) disposées sur les deux côtés sont raccordées entre elles par un étrier (19) enserrant la périphérie extérieure du tambour (4).

13. Dispositif de transport mobile selon l'une des revendications 11 ou 12, **caractérisé en ce que** les pièces du bâti (5) disposées sur les deux côtés du tambour (4) sont raccordées entre elles par un accouplement (20) traversant l'âme (10) au centre du tambour (4).
